# EUROPÄISCHE PATENTSCHRIFT

(11) **EP 1 712 362 B1**
(45) Veröffentlichungstag und Bekanntmachung des Hinweises auf die Patenterteilung: **28.09.2011**
(21) Anmeldenummer: 06100916.3
(22) Anmeldetag: 27.01.2006
(51) Int. Cl.: B41F 33/00, B65H 19/18

(54) **Verfahren zur vollautomatischen Umrüstung eines Rollenwechslers bei Produktionsumstellung an einer Rotationsdruckmaschine**
Process for automatically modificating a roll changer for production changeover on a rotary printing machine
Procédé pour changer automatiquement un changeur de bobines lors d'un changement de production d'une machine rotative d'impression

(30) Priorität: 11.04.2005 DE 102005016468
(43) Veröffentlichungstag der Anmeldung: 18.10.2006
(73) Patentinhaber: Koenig & Bauer Aktiengesellschaft, 97080 Würzburg (DE)
(72) Erfinder: Hohmann, Lothar, 97250 Erlabrunn (DE); Lehrieder, Erwin, 97253 Gaukönigshofen (DE)

(56) Entgegenhaltungen:
- WO-A2-2004/071904
- DE-A1- 4 416 213
- DE-A1- 4 435 429

## Beschreibung

Die Erfindung betrifft ein Verfahren zur vollautomatischen Umrüstung eines Rollenwechslers bei Produktionsumstellung an einer Rotationsdruckmaschine gemäß den Merkmalen des Anspruchs 1.

Die Umstellung eines Produktionsauftrages in einer Druckerei, erfordert u.a. ein Umrüsten aller Rollenwechsler, die einer Rotationsdruckmaschine zuliefern. Dabei wird der Rollenwechsler meist manuell für die im neuen Produktionsauftrag benötigten Materialrollen eingerichtet. Ein fliegender Rollenwechsel war bislang nur innerhalb eines laufenden Produktionsauftrags möglich, wobei im Rollenwechsler gleichartige Materialrollen nacheinander bereitgestellt wurden, die durch entsprechende Verklebung zu einer "durchgängigen" Materialbahn verkettet wurden.

Die DE 44 35 429 A1 offenbart ein Verfahren zur vollautomatischen Umrüstung eines Rollenwechslers zur Produktionsumstellung an einer Rotationsdruckmaschine bei laufendem Betrieb des Rollenwechslers, wobei folgende Schritte während des Ablaufes einer letzten Materialrolle eines Produktionsauftrages ablaufen:
Übermitteln und Einlesen von Kenndaten einer neuen Materialrolle für einen Folgeauftrag in eine Steuereinheit, wobei die Steuereinheit auf den Rollenwechsler zugreifen kann;
Einstellen der ermittelten und/oder erforderlichen Betriebsparameter am Rollenwechsler, Aufachsen der neuen Materialrolle, Beschleunigen der neuen Materialrolle, Einleiten des Klebevorganges, Abschneiden der Materialbahn der letzten Materialrolle, wobei die Kenndaten der letzten Materialrolle bzw. der Restrolle aktualisiert werden,
oder eine Reihenfolge von zuzuführenden neuen Materialrollen aus den Daten eines Produktionsauftrages in einer Rollenlogistik-Anlage mit wahlfreien Zugriffsmöglichkeiten auf verschiedene Rollenpositionen ermittelt wird, so dass für einen Folgeauftrag bei Ablaufen der letzten benötigten Materialrolle des laufenden Produktionsauftrages eine neue Materialrolle für den Folgeauftrag aufgeachst wird.

Durch die DE 40 00 746 C2 ist ein Rollenwechsler für eine Druckmaschine bekannt, der eine Einrichtung zum Aufsprühen von Klebstoff auf eine neue Rolle aufweist.

Die nachveröffentlichte DE 102 45 658 A1 offenbart Verfahren und Vorrichtungen zur automatischen Materialversorgung einer Druckmaschine.

Die US 4 967 074 A beschreibt einen Rollenwechsler, bei dem der Anfang einer Restrolle aufgewickelt und mittels einer Klebeeinrichtung gesichert wird.

Der Erfindung liegt die Aufgabe zugrunde, ein Verfahren zur vollautomatischen Umrüstung eines Rollenwechslers bei Produktionsumstellung an einer Rotationsdruckmaschine zu schaffen.

Die Aufgabe wird erfindungsgemäß durch die Merkmale des Anspruchs 1 gelöst.

Die mit der Erfindung erzielbaren Vorteile bestehen insbesondere darin, dass die Produktion mit dem Folgeauftrag ohne große Verzögerungen, die bislang durch die Einrichtung des Rollenwechslers auf eine andere Materialrolle entstehen, fortgesetzt werden kann. Die unproduktiven Rüstzeiten für den Rollenwechsler können auf diese Weise nahezu vollständig entfallen.

Das Verfahren zeichnet sich insbesondere dadurch aus, dass keine Bediener-Eingriffe am Rollenwechsler bei einer Produktionsumstellung nötig sind und dass die Einstellung des Rollenwechslers auf die neue Materialrolle bereits während des Ablaufes der letzten Materialrolle der auslaufenden Produktion durchgeführt wird, so dass kein Zeitverzug beim Anlauf der neuen Produktion entsteht. Hauptsächlich findet das Verfahren Anwendung bei der Umstellung der Produktion von einer schmalen auf eine breite Materialrolle oder umgekehrt, es ist jedoch auch möglich andere Rollenausprägungen mit dem Verfahren automatisch in dem Rollenwechsler umzurüsten. Beispielweise muss bei der Umstellung auf eine neue Grammatur und/oder neue Materialsorte, insbesondere Papiersorte, eine andere Bahngeschwindigkeit bei Einzug einer Materialbahn eingestellt werden. Bei einem neuen Rollendurchmesser muss ein veränderter Winkel für eine Rollenarmverdrehung gewählt werden. Bei Materialrollen, die mit einem Adapter versehen sind, sind andere Bedingungen beim Aufachsen der Materialrolle einzuhalten. Alle diese Umstellungserfordernisse können unter Einsatz der Erfindung automatisiert ausgeführt werden.

Das Verfahren ist in einer bevorzugten Ausführungsform in eine automatisierte Rollenlogistik-Anlage mit wahlfreier Zugriffsmöglichkeit auf verschiedene Rollenpositionen integriert. Eine Leitstelle der Rollenlogistik-Anlage sorgt dabei für eine Belieferung aller Rollenwechsler einer Rotationsdruckmaschine mit Materialrollen. Bei einer zu Ende gehenden Produktion, d. h. wenn sich nur noch die letzte benötigte ablaufende Materialrolle im Rollenwechsler befindet, sind in der Leitstelle die Daten eines Folgeauftrages bereits bekannt, wie zum Beispiel eine neue Rollenbreite und/oder ein neuer Rollendurchmesser und/oder eine Grammatur und/oder Papiersorte einer neuen Materialrolle. Diese Rollenlogistik-Anlage stellt sicher, dass bei Ablaufen der letzten Materialrolle der laufenden Produktion bereits eine neue Materialrolle (mit ggf. anderen Eigenschaften, insbesondere Materialbreite) im Rollenwechsler für den Folgeauftrag angeordnet ist. Weitere spezifische Parameter des Folgeauftrages können bei Bedarf in das Verfahren integriert werden.

Anhand einer neuen Rollenbreite für einen Folgeauftrag wird das Verfahren im Folgenden beispielhaft in seinen Grundzügen beschrieben. Eine detailliertere Beschreibung erfolgt weiter unten unter Bezugnahme auf die Zeichnung.

Eine Steuereinheit, welche im Rollenwechsler oder in einer Leitzentrale integriert sein kann, enthält Daten und Steuerprogramme über bzw. für den Rollenwechsler, wie beispielsweise Grenzwerte für zu verarbeitende Rollenbreiten, Verstellroutinen für die Betätigung der Tragarme, Einstellmöglichkeiten der Bahnzugsgeschwindigkeit und weitere. Von der Steuereinheit werden Kenndaten der neuen Materialrolle eingelesen. Die Erfassung der Kenndaten kann durch eine Barcode-Leser erfasst und automatisch in die Steuereinheit des Rollenwechslers eingelesen werden. Diese können beispielsweise von der Leitstelle gesendet werden oder auf einem Barcodeetikett verschlüsselt sein und/oder als RFID gespeichert werden. Das Etikett kann z. B. auf der Hülse angebracht werden.

Im betrachteten Beispiel wird aus dem speziellen Kenndatum der neuen Rollenbreite in der Steuereinheit im Zusammenhang mit den Gerätedaten des Rollenwechslers ein erforderlicher Abstand der Tragarme ermittelt, und vorzugsweise automatisch über den Rollendatensatz eingestellt, und ein Signal zum Verstellen der Tragarme auf die neue Rollenbreite ausgelöst. Weitere Betriebsparameter des Rollenwechslers können ebenfalls in Abhängigkeit von den eingelesenen Kenndaten variiert werden. Sind die Tragarme auf den vom Steuersystem ermittelten Abstand eingestellt, erfolgt ein automatisches Aufachsen der neuen Materialrolle. Die neue Materialrolle ist bereits mit einem Klebestreifen oder dergleichen klebevorbereitet.

Die Rückgabe des aktualisierten Rollendatensatzes kann über ein übergeordnetes Leitsystem erfolgen.

In Abhängigkeit vom Durchmesser der neuen Materialrolle, welcher ebenfalls von der Steuereinheit eingelesen wurde, erfolgt eine Rollenarmverdrehung in eine Klebeposition. Die neue Materialrolle wird anschließend beschleunigt. Nun erfolgt ein Rollenwechsel prinzipiell in der gleichen Weise, wie ein fliegender Rollenwechsel bei laufender Produktion. Die Materialbahn der ablaufenden Materialrolle wird dicht entlang der neuen Materialrolle geführt. Je nach Beschaffenheit der Materialrolle des Folgeauftrages kann hierfür eine günstige Geschwindigkeit von der Steuereinheit ermittelt werden. Durch Andrücken der ablaufenden Materialbahn mit einer Klebewalze, welche in eine Klebvorrichtung integriert ist, an die neue Materialrolle, wird der Klebevorgang ausgelöst und die neue Materialbahn wird von der alten mitgenommen. Ein Abschlagmesser wird ausgefahren und trennt noch während des Bahnlaufes die alte Materialbahn ab.

Der weitere Umstellvorgang läuft mit der neuen Materialrolle weiter, ohne dass der Druckprozess angehalten werden muss. Nach dem Einziehen der neuen Materialbahn müssen u.a. alle Überwachungs- und Sicherungselemente umgestellt werden. Der Fachmann kennt alle hier vorzunehmenden Einstellungsänderungen und wird den Umstellungsvorgang entsprechend anpassen, ohne dass hier näher darauf eingegangen werden muss.

Die Restrolle des alten, abgelaufenen Produktionsauftrages wird nun vorzugsweise in eine Position nahe der Klebevorrichtung verschwenkt. Die Materialbahn bzw. der Bahnanfang der Restrolle, deren Restlänge bekannt ist, wird aufgewickelt und kurz vor Erreichen des Endes der Restfahne wird ein Klebemittel auf die Restrolle aufgebracht, so dass beim Aufwickeln der Restfahne diese an der Restrolle haften bleibt und durch Andrücken mit der Klebwalze gesichert wird. Anschließend wird die Restrolle automatisch ausgeachst und an die Logistik-Anlage zurückgegeben. Die Kenndaten dieser alten Materialrolle bzw. die Restrolle sind im Rollenwechsler bekannt. Diese können von der Steuereinheit an die Leitstelle gesendet werden oder mittels Barcodeetikett auf der Restrolle angebracht werden.

Ausführungsbeispiele der Erfindung sind in den Zeichnungen dargestellt und werden im Folgenden näher beschrieben.

Es zeigen:
- Fig. 1: eine vereinfachte Ansicht einer Rollenwechsleranlage mit mehreren Rollenwechslern bei Produktionsumstellung;
- Fig. 2: einen Rollenwechsler bei Produktionsumstellung von einer schmalen auf eine breite Materialrolle;
- Fig. 3: den Rollenwechsler bei Produktionsumstellung von einer breiten auf eine schmale Materialrolle;
- Fig. 4: eine Seitenansicht des Rollenwechslers in schematischer Darstellung;

- Fig. 5: eine Detailansicht des Rollenwechslers vor einer Produktionsumstellung;
- Fig. 6: eine Detailansicht einer Verbindung der Materialbahnen einer Restrolle und einer neuen Materialrolle eines Folgeauftrages im Rollenwechsler;
- Fig. 7: eine Detailansicht einer Abtrennung der Materialbahn der Restrolle im Rollenwechsler;
- Fig. 8: eine Detailansicht nach einer Verbindung der Materialbahnen im Rollenwechsler;
- Fig. 9: eine Detailansicht der Sicherung eines Restrollenanfangs einer abgelaufenen Materialrolle im Rollenwechsler;
- Fig. 10: den Rollenwechsler in Seitenansicht im Zustand vor einem Ausachsen der Restrolle.

In Fig. 1 ist eine Rollenwechsler-Anlage zur Versorgung einer Rotationsdruckmaschine schematisch in einer Ansicht von oben dargestellt. Fünf Rollenwechsler 01 sind beispielhaft in eine Rollenlogistik-Anlage integriert, die weiterhin geeignete Logistikelemente, wie eine Transportstrecke 02 und ein Transportwagen 04 umfasst. In Pufferbereichen 03 der Rollenwechsler 01 und direkt an den Rollenwechslern 01 sind schmale Materialrollen 05 und breite Materialrollen 06 gelagert. Ein nicht dargestellter Leitstand überwacht und organisiert die Belieferung der Rollenwechsler 01 mit den benötigten Materialrollen 05; 06 und sendet Kenndaten über die Materialrollen 05; 06 an die jeweiligen Rollenwechsler 01. Die Rollenwechsler 01 werden vollautomatisch auf einen Folgeproduktionsauftrag umgerüstet. Die wesentlichen Schritte dieser Umrüstung wurden bereits weiter oben erläutert. Auch aus der nachfolgenden Detailbeschreibung werden die für eine vollautomatische Produktionsumstellung am Rollenwechsler 01 erforderlichen Verfahrensschritte ersichtlich.

Fig. 2 zeigt den Rollenwechsler 01 in Vorderansicht bei der Umstellung der Produktion auf einen Folgeauftrag. Der Folgeauftrag unterscheidet sich vom aktuell bearbeiteten Produktionsauftrag insbesondere dadurch, dass eine breitere Materialrolle zum Einsatz kommt. Wie aus Fig. 2 ersichtlich ist, befindet sich eine ablaufende, schmale Materialrolle 08 in Tragarmen 10 eines ersten Rollenarms 12 des Rollenwechslers 01. Der Einzug der Materialbahn dieser Materialrolle 08 erfolgt in Richtung des dargestellten geraden Pfeils. Eine neue, breitere Materialrolle 14 wurde bereits, z. B. mit einer Hubvorrichtung 15, zwischen zwei Tragarme 16 eines zweiten Rollenarms 18 befördert auf Rollenkonen durch mindestens einen Anrieb aufgeachst. Die Drehrichtung der neuen Materialrolle 14 ist durch einen Rotationspfeil angedeutet. Auf der Materialrolle 14 ist ein Klebestreifen 20 angebracht, der in herkömmlicher Weise für die Verbindung der neuen Materialbahn mit der ablaufenden Materialbahn verwendet wird.

In Fig. 3 ist analog zur Darstellung in Fig. 2 eine Produktionsumstellung von einer breiten Materialrolle auf eine schmale Materialrolle abgebildet. In diesem Fall hat die ablaufende Materialrolle 08 eine größere Breite, als die neue Materialrolle 14 des Folgeauftrages. Auf der neuen Materialrolle 14 ist wiederum der Klebstreifen 20 angebracht. Es ist ersichtlich, dass zwischen den beiden Prozessschritten der Figuren 1 und 2 eine Verstellung der Tragarme 10; 16 notwendig ist, da an den beiden Tragpositionen Materialrollen 08; 14 mit abweichender Breite zum Einsatz kommen. Vor bzw. während dem Aufachsen der neuen Materialrolle 14 erfolgt also eine Verstellung der Tragarme 16 des zweiten Rollenarms 18 auf eine schmalere Einstellung, während die Tragarme 10 des ersten Rollenarms 12 gegenüber der Fig. 1 breiter eingestellt sind.

Fig. 4 zeigt den Rollenwechsler 01 in einer schematischen Seitenansicht. Die ablaufende Materialrolle 08 des Vorgängerauftrages ist im ersten Rollenarm 12 des Rollenwechslers 01 gelagert, welcher aus den zwei, in der Bildebene hintereinander liegenden Tragarmen 10 gebildet ist. Die neue Materialrolle 14 des Folgeauftrages ist in den Tragarmen 16 des zweiten Rollenarms 18 gelagert. Der zweite Rollenarm 18 ist in eine Klebeposition verschwenkt. Auf der neuen Materialrolle 14 ist der Klebestreifen 20 befestigt. Eine Klebevorrichtung 22 ist in Klebestellung verschwenkt, um zum gewünschten Zeitpunkt bei entsprechender Aktivierung die Verklebung der Materialbahn der neuen Materialrolle 14 mit der ablaufenden Materialbahn 24 der Materialrolle 08 vornehmen zu können. Vor der Klebung wird die neue Materialrolle 14 in Rotationspfeilrichtung beschleunigt. Die Materialbahn 24 der ablaufenden Materialrolle 08 wird über Führungen 26 dicht an der neuen Materialrolle 14 vorbeigeführt. Wenn der Klebestreifen 20 in die Nähe der Klebevorrichtung 22 gelangt, wird die Klebung durch kurzzeitiges Anpressen der ablaufenden Materialbahn 24 auf den Klebestreifen 20 eingeleitet.

Fig. 5 ist eine Detailansicht des in Fig. 4 dargestellten Rollenwechslers 01. Zu erkennen ist die dicht an der neuen Materialrolle 14 entlang geführte Materialbahn 24 der ablaufenden Materialrolle 08. In Rotationspfeilrichtung nähert sich der Klebestreifen 20 der Klebvorrichtung 22. Zur Durchführung der Klebung muss eine Klebewalze 28 auf die neue Materialrolle 14 abgesenkt werden.

Der Zustand mit abgesenkter Klebewalze 28 ist in Fig. 6 dargestellt. Die ablaufende Materialbahn 24 wird dadurch an den Klebestreifen 20 der neuen Materialrolle 14 angedrückt. Der Klebestreifen 20 trennt sich von der Materialrolle 14 und der Rollenanfang der neuen Materialrolle 14 wird von der ablaufenden Materialbahn 24 mitgenommen.

Nach einer von der bereits erwähnten Steuereinheit ermittelten Strecke oder Zeit nach dem Absenken der Klebewalze 28 wird eine Abschlagvorrichtung 30, z. B. ein Abschlagmesser 30 ausgefahren, welches die Materialbahn 24 der ablaufenden Materialrolle 08 abtrennt, wie dies in Fig. 7 dargestellt ist. Die Steuereinheit kann den richtigen Zeitpunkt für die Abtrennung aus voreingestellten Werten für den gewünschten Überhang der abgelaufenen Materialbahn 08 und den prozessabhängigen Werten der Bahngeschwindigkeit und der verwendeten Materialart automatisch ermitteln. Gegebenenfalls muss hier kurzzeitig von der Steuereinheit eine höhere Bahnspannung eingestellt werden, um die Materialbahn sauber abzutrennen.

Fig. 8 zeigt den Zustand nach dem Rollen- bzw. Produktionswechsel. Eine neue Materialbahn 32 wird nun von der neuen Materialrolle 14 eingezogen. Nach der Klebestelle 34 verbleibt noch eine Restfahne 35 an der Materialbahn 32. Die Klebevorrichtung 22 wird zurückgeschwenkt.

Im hier geschilderten Fall des Produktionswechsels ist die ablaufende Materialrolle 08 häufig nicht vollständig verbraucht. Anders als beim fliegenden Rollenwechsels innerhalb eines Produktionsgangs, wo die ablaufende Materialrolle 08 weitgehend vollständig aufgebraucht wird und nur ein technologisch bedingter Materialrest auf der abgelaufenen Materialrolle 08 verbleibt, kann beim Produktionswechsel daher nicht nur die Rollenhülse abgeworfen werden. Vielmehr ist eine geordnete Entnahme und erneute Lagerung der abgelaufenen Materialrolle 08 erforderlich.

Wie in Fig. 9 dargestellt, wird dazu eine Restrolle 36, welche der ursprünglich ablaufenden Materialrolle 08 entspricht, mit dem Rollenarm 12 in eine obere Position verschwenkt, in der der abgeschnittene Bahnanfang 38 der Restrolle 36 frei herunterhängt bzw. in den vorgesehenen Bahnführungen geführt ist. Die Klebevorrichtung 22 wird in eine Annäherungsposition zur Restrolle 36 gebracht. Die Länge des verbleibenden Bahnanfangs 38 der Restrolle 36 kann aus dem Abstand des Abschlagmessers 30 von der Rollenlagerung und dem Durchmesser der Restrolle 36 und/oder deren Verdrehwinkel bestimmt werden. Von der Steuereinheit wird nun die benötigte Anzahl der Umdrehungen der Restrolle 36 ermittelt, um den Bahnanfang 38 vollständig aufzuwickeln. Kurz bevor der Bahnanfang 38 komplett aufgewickelt ist, wird beispielsweise ein Element 40, z. B . eine Klebedüse 40 oder eine andere geeignete Einrichtung aktiviert, die einen Klebstoff auf die Restrolle 36 sprüht bzw. aufbringt. Beim weitern Aufwickeln des Bahnanfanges 38 bleibt dieser an der Restrolle 36 haften und wird durch ein nochmaliges Anstellen der Klebewalze 28 fixiert. Die Gefahr eines herumschleudernden Bahnanfangs 38 beim Auslaufen der Rollenrotation ist damit beseitigt. Gleichzeitig stört der Bahnanfang 38 nicht mehr beim Ausachsen der Restrolle 36 und bei deren Transport in eine Lagerposition.

In Fig. 10 wurde die Restrolle 36 mit dem Rollenarm 12 nach dem Ankleben des Bahnanfangs 38 in eine untere Position verschwenkt, wo sie automatisch ausgeachst wird und anschließend wieder an die Rollenlogistik-Anlage übergeben wird. Da der Steuereinheit die Länge des angeklebten Bahnanfangs 38 bekannt ist, kann die Restrolle 36 für den weiteren Transport exakt positioniert werden. In Fig. 10 ist der vom angeklebten Bahnanfang 38 überdeckte Oberflächenabschnitt durch eine Schraffur dargestellt. Dieser Bereich kann beispielsweise in einer weiteren Ausprägung gezielt nach unten gedreht werden, um die Restrolle 36 in diesem Bereich auf die Transportmittel abzulegen. Damit wird eine Beschädigung von eine noch brauchbaren Materialbahn vermieden und beim erneuten Aufachsen der Restrolle 36 zur Verwendung des noch verfügbaren Materials kann die Position des Bahnanfangs 38 automatisch ermittelt werden. Mit der Übergabe der Restrolle 36 kann die Steuereinheit des Rollenwechslers 01 die Kenndaten der Restrolle 36 an die Rollenlogistik-Anlage senden und/oder auf ein Barcode-Etikett drucken und/oder als RFID (Radio Frequency Identification Tag) speichern, welches auf der Restrolle 36 und/oder einer Hülse der Restrolle 36 befestigt wird.

Bezugszeichenliste
- 01: Rollenwechsler
- 02: Transportstrecke
- 03: Pufferbereich
- 04: Transportwagen
- 05: Materialrolle, schmal
- 06: Materialrolle, breit
- 07 -: 08 Materialrolle, ablaufend
- 09: -10
- 10: Tragarm
- 11: -
- 12: Rollenarm, erster
- 13: -
- 14: Materialrolle, neu
- 15: Hubvorrichtung
- 16: Tragarm
- 17: -
- 18: Rollenarm, zweiter
- 19: -
- 20: Klebestreifen
- 21: -
- 22: Klebevorrichtung
- 23: -
- 24: Materialbahn (08)
- 25: -
- 26: Führung
- 27: -
- 28: Klebewalze
- 29: -
- 30: Abschneidvorrichtung, Abschlagmesser
- 31: -
- 32: Materialbahn (14)
- 33: -
- 34: Klebestelle
- 35: Restfahne
- 36: Restrolle
- 37: -
- 38: Bahnanfang (36)
- 39: -
- 40: Element, Klebedüse

## Patentansprüche

1. Verfahren zur vollautomatischen Umrüstung eines Rollenwechslers (01) zur Produktionsumstellung an einer Rotationsdruckmaschine bei laufendem Betrieb des Rollenwechslers (01), wobei folgende Schritte während des Ablaufes einer letzten Materialrolle (08) eines Produktionsauftrages ablaufen:
- Übermitteln und Einlesen von Kenndaten einer neuen Materialrolle (14) für einen Folgeauftrag in eine Steuereinheit, wobei die Steuereinheit auf den Rollenwechsler (01) zugreifen kann;
- Ermitteln mindestens eines zu verändernden Betriebsparameters des Rollenwechslers (01) in Abhängigkeit von den eingelesenen Kenndaten der neuen Materialrolle (14) aus folgender Gruppe:
- Bahneinzugsgeschwindigkeit,
- Bahnspannung,
- Einstellen der ermittelten und/oder erforderlichen Betriebsparameter am Rollenwechsler (01);
- Aufachsen der neuen Materialrolle (14);
- Beschleunigen der neuen Materialrolle (14);
- Einleiten des Klebevorganges;
- Abschneiden der Materialbahn der letzten Materialrolle (08);
- wobei die Kenndaten der letzten Materialrolle (08) bzw. der Restrolle (36) aktualisiert werden, oder eine Reihenfolge von zuzuführenden neuen Materialrollen (14) aus den Daten eines Produktionsauftrages in einer Rollenlogistik-Anlage mit wahlfreien Zugriffsmöglichkeiten auf verschiedene Rollenpositionen ermittelt wird, so dass für einen Folgeauftrag bei Ablaufen der letzten benötigten Materialrolle (08) des laufenden Produktionsauftrages eine neue Materialrolle (14) für den Folgeauftrag aufgeachst wird.

2. Verfahren nach Anspruch 1, **dadurch gekennzeichnet, dass** das Ermitteln mindestens eines zu verändernden Betriebsparameters des Rollenwechslers (01) in Abhängigkeit von den eingelesenen Kenndaten der neuen Materialrolle (14) auch aus folgender Gruppe erfolgen kann:
- Abstand der Tragarme (10; 16) des Rollenwechslers (01) zur Aufnahme der neuen Materialrolle (14),
- Rollenarmverdrehung für den Klebevorgang zwischen ablaufender Materialbahn der letzten Materialrolle (08) und folgender Materialbahn (32) der neuen Materialrolle (14).

3. Verfahren nach Anspruch 1, **dadurch gekennzeichnet, dass** ein Bahnanfang (38) der letzten Materialrolle (08) bzw. der Restrolle (36) durch Befestigung an dieser Materialrolle (08) bzw. Restrolle (36) gesichert wird.

4. Verfahren nach Anspruch 1, **dadurch gekennzeichnet, dass** die Kenndaten der neuen Materialrolle (14) und/oder der letzten Materialrolle (08) bzw. der Restrolle (36) zwischen einer automatisierten Rollenlogistik-Anlage mit mehreren, wahlfrei zugreifbaren Lagerplätzen und der Steuereinheit des Rollenwechslers (01) übermittelt werden.

5. Verfahren nach Anspruch 1 oder 4, **dadurch gekennzeichnet, dass** die Kenndaten auf einem Informationsträger an der neuen Materialrolle (14) und/oder der letzen Materialrolle (08) bzw. der Restrolle (36) angeordnet werden.

6. Verfahren nach Anspruch 5, **dadurch gekennzeichnet, dass** der Informationsträger an einer Hülse der neuen Materialrolle (14) und/oder der letzten Materialrolle (08) bzw. der Restrolle (36) angeordnet wird.

7. Verfahren nach Anspruch 5 oder 6, **dadurch gekennzeichnet, dass** als Informationsträger ein Etikett oder ein RFID verwendet wird.

8. Verfahren nach Anspruch 1, **dadurch gekennzeichnet, dass** die Kenndaten der neuen Materialrolle (14) und/oder der letzten Materialrolle (08) bzw. der Restrolle (36) auf einem Barcodeetikett verschlüsselt sind, welches an der neuen Materialrolle (14) und/oder der letzten Materialrolle (08) bzw. der Restrolle (36) angebracht ist, und dass diese Daten bei der Anlieferung der neuen Materialrolle (14) und/oder der letzten Materialrolle (08) bzw. der Restrolle (36) von einem Barcode-Leser erfasst und automatisch in die Steuereinheit des Rollenwechslers (01) eingelesen werden.

9. Verfahren nach einem der Ansprüche 1 bis 8, **dadurch gekennzeichnet, dass** die Kenndaten der neuen Materialrolle (14) und/oder der letzten Materialrolle (08) bzw. der Restrolle (36) die Breite der neuen Materialrolle (14) und/oder der letzten Materialrolle (08) bzw. der Restrolle (36) umfassen, und dass als Betriebsparameter ein Abstand der Tragarme (10; 16) ermittelt wird, welcher vor dem Aufachsen der neuen Materialrolle (14) und/oder der letzten Materialrolle (08) bzw. der Restrolle (36) am Rollenwechsler (01) automatisch über den Rollendatensatz eingestellt wird.

10. Verfahren nach einem der Ansprüche 1 bis 9, **dadurch gekennzeichnet, dass** die Kenndaten der neuen Materialrolle (14) und/oder der letzten Materialrolle (08) bzw. der Restrolle (36) den Rollendurchmesser der neuen Materialrolle (14) und/oder der letzten Materialrolle (08) bzw. der Restrolle (36) umfassen, und dass aus dem Rollendurchmesser eine Rollenträgerverdrehung bestimmt wird, welche mit der Klebeposition korreliert.

11. Verfahren nach einem der Ansprüche 1 bis 10, **dadurch gekennzeichnet, dass** die Kenndaten der neuen Materialrolle (14) und/oder der letzten Materialrolle (08) bzw. der Restrolle (36) die Grammatur und/oder Papiersorte der neuen Materialrolle (14) und/oder der letzten Materialrolle (08) bzw. der Restrolle (36) umfassen und in Abhängigkeit von dieser eine Geschwindigkeit für den Bahneinzug bei der Klebung ermittelt und die neue Materialrolle (14) und/oder der letzten Materialrolle (08) bzw. der Restrolle (36) auf diese Geschwindigkeit vor dem Klebvorgang beschleunigt wird.

12. Verfahren nach einem der Ansprüche 1 bis 11, wobei das Sichern des Bahnfangs (38) der letzten Restrolle (36) einer oder mehreren der folgenden Teilschritte umfasst:
- Bestimmen der Länge des Bahnanfangs (38);
- Bestimmen der notwendigen Anzahl der Umdrehungen der letzten Restrolle (36) zum Aufwickeln des Bahnanfangs (38);
- Positionieren der Rollenarme (12; 18), um den Bahnanfang (38) aufwickeln zu können;
- Aufwickeln des Bahnanfangs (38) durch Antrieb des Rollenkonus;
- Aufbringen eines Klebemittels, bevor der Bahnanfang (38) komplett aufgewickelt ist, um die Innenseite des Bahnanfangs (38) mit der Oberfläche der letzten Restrolle (36) zu verkleben;
- Fixieren des Bahnanfangs (38) durch Andrücken an die letzte Materialrolle (36) im Bereich des aufgebrachten Klebemittels.

13. Verfahren nach Anspruch 12, **dadurch gekennzeichnet, dass** das Klebemittel mithilfe einer Klebedüse (40) auf einen Oberflächenabschnitt der letzten Restrolle (36) aufgesprüht wird, der beim vollständigen Aufwickeln des Bahnanfangs (38) von diesem überdeckt wird.

14. Verfahren nach Anspruch 12 oder 13, **dadurch gekennzeichnet, dass** die Länge des Bahnanfangs (38) aus dem Abstand zwischen einem Abschlagmesser (30), welches die ablaufende Materialbahn (24) im Rollenwechsler (01) abschneidet, und der letzten Restrolle (36) bestimmt wird.

15. Verfahren nach Anspruch 9, **dadurch gekennzeichnet, dass** bei der Bestimmung des Abstands der im Moment des Abschneidens verbleibende Restdurchmesser der letzten Restrolle (36) gemessen oder errechnet und berücksichtigt wird.

16. Verfahren nach Anspruch 6, **dadurch gekennzeichnet, dass** der aktualisierte Rollendatensatz an das übergeordnete Leitsystem rückgegeben wird.

17. Verfahren nach Anspruch 1, **dadurch gekennzeichnet, dass** die aktualisierten Kenndaten der alten Materialrolle (08) bzw. der Restrolle (36) Informationen über die Materialmenge enthalten.

18. Verfahren nach Anspruch 1, **dadurch gekennzeichnet, dass** die aktualisierten Kenndaten der alten Materialrolle (08) bzw. der Restrolle (36) Informationen über die Materiallänge und/oder Rollendurchmesser enthalten.

19. Verfahren nach Anspruch 3, **dadurch gekennzeichnet, dass** der Bahnanfang (38) festgeklebt wird.

20. Verfahren nach Anspruch 3, **dadurch gekennzeichnet, dass** vor dem Sichern der Bahnanfang (38) zurückgewickelt wird.

## Claims

1. Method for the fully automatic changeover of a reel changer (01) for switching over production on a rotary printing press during running operation of the reel changer (01), the following steps taking place during the run-out of a last material reel (08) of a production job:
- transmitting and reading in of characteristic data of a new material reel (14) for a following job into a control unit, it being possible for the control unit to access the reel changer (01);
- determination of at least one operating parameter to be changed of the reel changer (01) as a function of the read characteristic data of the new material reel (14) from the following group:
- web inlet speed,
- web tension,
- setting of the determined and/or required operating parameters on the reel changer (01);
- axle setting of the new material reel (14);
- acceleration of the new material reel (14);
- initiation of the gluing operation;
- cutting off of the material web of the last material reel (08);
- the characteristic data of the last material reel (08) or the residual reel (36) being updated, or a sequence of new material reels (14) to be fed in being determined from the data of a production job in a reel logistics plant with free selection of access options to different reel positions, with the result that, for the following job, when the last required material reel (08) of the current production job runs out, a new material reel (14) is set onto the axle for the following job.

2. Method according to Claim 1, **characterized in that** the determination of at least one operating parameter to be changed of the reel changer (01) can also take place as a function of the read characteristic data of the new material reel (14) from the following group:
- spacing of the carrying arms (10; 16) of the reel changer (01) for receiving the new material reel (14),
- reel-arm rotation for the gluing operation between the running out material web of the last material reel (08) and the following material web (32) of the new material reel (14).

3. Method according to Claim 1, **characterized in that** a web start (38) of the last material reel (08) or the residual reel (36) is secured by fastening to this material reel (08) or residual reel (36).

4. Method according to Claim 1, **characterized in that** the characteristic data of the new material reel (14) and/or of the last material reel (08) or the residual reel (36) are transmitted between an automated reel logistics plant with a plurality of store spaces which can be accessed with a free selection and the control unit of the reel changer (01).

5. Method according to Claim 1 or 4, **characterized in that** the characteristic data are arranged on an information carrier on the new material reel (14) and/or the last material reel (08) or the residual reel (36).

6. Method according to Claim 5, **characterized in that** the information carrier is arranged on a sleeve of the new material reel (14) and/or the last material reel (08) or the residual reel (36).

7. Method according to Claim 5 or 6, **characterized in that** a label or an RFID tag is used as information carrier.

8. Method according to Claim 1, **characterized in that** the characteristic data of the new material reel (14) and/or of the last material reel (08) or of the residual reel (36) are encoded on a barcode label which is attached to the new material reel (14) and/or the last material reel (08) or the residual reel (36), and **in that**, when the new material reel (14) and/or the last material reel (08) or the residual reel (36) are delivered, these data are detected by a barcode reader and are automatically read into the control unit of the reel changer (01).

9. Method according to one of Claims 1 to 8, **characterized in that** the characteristic data of the new material reel (14) and/or of the last material reel (08) or of the residual reel (36) comprise the width of the new material reel (14) and/or of the last material reel (08) or of the residual reel (36), and **in that** a spacing of the carrying arms (10; 16) is determined as operating parameter, which spacing is set automatically via the reel data set before the new material reel (14) and/or the last material reel (08) or the residual reel (36) is set onto the axle at the reel changer (01).

10. Method according to one of Claims 1 to 9, **characterized in that** the characteristic data of the new material reel (14) and/or of the last material reel (08) or of the residual reel (36) comprise the reel diameter of the new material reel (14) and/or of the last material reel (08) or of the residual reel (36), and **in that** a reel-carrier rotation which correlates with the gluing position is determined from the reel diameter.

11. Method according to one of Claims 1 to 10, **characterized in that** the characteristic data of the new material reel (14) and/or of the last material reel (08) or of the residual reel (36) comprise the grammage and/or paper grade of the new material reel (14) and/or of the last material reel (08) or of the residual reel (36), and a speed for the web entry during gluing is determined as a function of the said characteristic data, and the new material reel (14) and/or the last material reel (08) or the residual reel (36) are/is accelerated to this speed before the gluing operation.

12. Method according to one of Claims 1 to 11, the securing of the web start (38) of the last residual reel (36) comprising one or more of the following part steps:
- determining of the length of the web start (38);
- determining of the necessary number of revolutions of the last residual reel (36) for winding up the web start (38);
- positioning of the reel arms (12; 18), in order to be able to wind up the web start (38);
- winding up of the web start (38) by driving of the reel cone;
- applying of an adhesive before the web start (38) is wound up completely, in order to adhesively bond the inner side of the web start (38) to the surface of the last residual reel (36);
- fixing of the web start (38) by pressing it against the last material reel (36) in the region of the applied adhesive.

13. Method according to Claim 12, **characterized in that** the adhesive is sprayed with the aid of a glue nozzle (40) onto a surface section of the last residual reel (36), which surface section is covered by the web start (38) when the latter is wound up completely.

14. Method according to Claims 12 or 13, **characterized in that** the length of the web start (38) is determined from the spacing between a cut-off knife (30), which cuts off the running-out material web (24) in the reel changer (01), and the last residual reel (36).

15. Method according to Claim 9, **characterized in that**, during the determination of the spacing, that residual diameter of the last residual reel (36) which remains at the moment of cutting off is measured or calculated and taken into consideration.

16. Method according to Claim 6, **characterized in that** the updated reel data set is transmitted back to the higher-order control system.

17. Method according to Claim 1, **characterized in that** the updated characteristic data of the old material reel (08) or of the residual reel (36) contain information about the material quantity.

18. Method according to Claim 1, **characterized in that** the updated characteristic data of the old material reel (08) or of the residual reel (36) contain information about the material length and/or reel diameter.

19. Method according to Claim 3, **characterized in that** the web start (38) is glued fixedly.

20. Method according to Claim 3, **characterized in that** the web start (38) is wound back before securing.

## Revendications

1. Procédé pour changer automatiquement un changeur de bobines (01) lors d'un changement de production d'une machine d'impression rotative, pendant que le changeur de bobines (01) est en cours de fonctionnement, les étapes suivantes se déroulant pendant le dévidement d'une dernière bobine de matériau (08) d'un ordre de production :
- transmission et lecture de données caractéristiques d'une nouvelle bobine de matériau (14) pour un ordre subséquent dans une unité de commande, l'unité de commande pouvant recourir au changeur de bobines (01) ;
- détermination d'au moins un paramètre de fonctionnement, à modifier, du changeur de bobines (01), en fonction des données caractéristiques lues de la nouvelle bobine de matériau (14) à partir du groupe suivant :
- vitesse d'introduction de bande,
- tension mécanique dans la bande,
- réglage des paramètres de fonctionnement déterminés et/ou nécessaires au changeur de bobines (01) ;
- montage sur axe de la nouvelle bobine de matériau (14) ;
- accélération de la nouvelle bobine de matériau (14) ;
- lancement du processus de collage ;
- découpage de la bande de matériau de la dernière bobine de matériau (08) ;
- les données caractéristiques de la dernière bobine de matériau (08) ou de la bobine résiduelle (36) étant actualisées, ou un ordre de succession de nouvelles bobines de matériau (14) à amener étant déterminé à partir des données d'un ordre de production, dans une installation de logistique de bobines, avec des possibilités d'accès, sélectionnées librement, à différentes positions de bobines, de manière que, pour un ordre subséquent, lors du dévidement de la dernière bobine de matériau (08), nécessaire, de l'ordre de production en cours d'exécution, une nouvelle bobine de matériau (14) soit montée sur axe pour l'ordre subséquent.

2. Procédé selon la revendication 1, **caractérisé en ce que** la détermination d'au moins un paramètre de fonctionnement à modifier du changeur de bobines (01) peut s'effectuer en fonction des données caractéristiques lues de la nouvelle bobine de matériau (14) également à partir du groupe suivant :
- distance d'espacement des bras support (10 ; 16) du changeur de bobines (01), pour recevoir la nouvelle bobine de matériau (14),
- rotation de bras à bobines pour le processus de collage entre bande de matériau en dévidement de la dernière bobine de matériau (08) et bande de matériau suivante (32) de la nouvelle bobine de matériau (14).

3. Procédé selon la revendication 1, **caractérisé en ce qu'**une amorce de bande (38) de la dernière bobine de matériau (08) ou de la bobine résiduelle (36) est assurée par fixation sur cette bobine de matériau (08) ou bobine résiduelle (36).

4. Procédé selon la revendication 1, **caractérisé en ce que** les données caractéristiques de la nouvelle bobine de matériau (14) et/ou de la dernière bobine de matériau (08) ou de la bobine résiduelle (36) sont transmises entre une installation de logistique de bobines automatisée, avec une pluralité d'emplacements de stockage auxquels on peut accéder de manière sélectionnée librement, et l'unité de commande du changeur de bobines (01).

5. Procédé selon la revendication 1 ou 4, **caractérisé en ce que** les données caractéristiques sont disposées sur un support d'information sur la nouvelle bobine de matériau (14) et/ou la dernière bobine de matériau (08) ou la bobine résiduelle (36).

6. Procédé selon la revendication 5, **caractérisé en ce que** le support d'information est disposé sur une douille de la nouvelle bobine de matériau (14) et/ou de la dernière bobine de matériau (08) ou de la bobine résiduelle (36).

7. Procédé selon la revendication 5 ou 6, **caractérisé en ce qu'**une étiquette ou une RFID est utilisée comme support d'information.

8. Procédé selon la revendication 1, **caractérisé en ce que** les données caractéristiques de la nouvelle bobine de matériau (14) et/ou de la dernière bobine de matériau (08) ou de la bobine résiduelle (36) sont codées sur une étiquette à code à barres, appliquée sur la nouvelle bobine de matériau (14) et/ou la dernière bobine de matériau (08) ou la bobine résiduelle (36), et **en ce que** ces données sont appréhendées par un lecteur de code à barres lors de la livraison de la nouvelle bobine de matériau (14) et/ou de la dernière bobine de matériau (08) ou de la bobine résiduelle (36) et sont introduites automatiquement dans l'unité de commande du changeur de bobines (01).

9. Procédé selon l'une des revendications 1 à 8, **caractérisé en ce que** les données caractéristiques de la nouvelle bobine de matériau (14) et/ou de la dernière bobine de matériau (08) ou de la bobine résiduelle (36) comprennent la largeur de la nouvelle bobine de matériau (14) et/ou de la dernière bobine de matériau (08) ou de la bobine résiduelle (36), et **en ce qu'**est déterminée comme paramètre de fonctionnement une distance d'espacement des bras supports (10 ; 16), réglée automatiquement par l'intermédiaire du jeu de données de bobines avant le montage sur axe de la nouvelle bobine de matériau (14) et/ou de la dernière bobine de matériau (08) ou de la bobine résiduelle (36) sur le changeur de bobines (01).

10. Procédé selon l'une des revendications 1 à 9, **caractérisé en ce que** les données caractéristiques de la nouvelle bobine de matériau (14) et/ou de la dernière bobine de matériau (08) ou de la bobine résiduelle (36) comprennent le diamètre de bobine de la nouvelle bobine de matériau (14) et/ou de la dernière bobine de matériau (08) ou de la bobine résiduelle (36), et **en ce que**, à partir du diamètre de bobine, est déterminée une rotation de bras à bobines, placée en corrélation avec la position de collage.

11. Procédé selon l'une des revendications 1 à 10, **caractérisé en ce que** les données caractéristiques de la nouvelle bobine de matériau (14) et/ou de la dernière bobine de matériau (08) ou de la bobine résiduelle (36) comprennent le grammage et/ou la sorte de papier de la nouvelle bobine de matériau (14) et/ou de la dernière bobine de matériau (08) ou de la bobine résiduelle (36) et, en fonction de celui-ci ou de celle-ci, une vitesse est déterminée pour l'introduction de la bande lors du collage, et la nouvelle bobine de matériau (14) et/ou la dernière bobine de matériau (08) ou la bobine résiduelle (36) est accélérée à cette vitesse avant le collage.

12. Procédé selon l'une des revendications 1 à 11, la fixation de l'amorce de bande (38) de la dernière bobine résiduelle (36) comprend une ou plusieurs des étapes partielles suivantes :
- détermination de la longueur de l'amorce de bande (38) ;
- détermination du nombre nécessaire de tours de rotation de la dernière bobine résiduelle (36) pour l'enroulement de l'amorce de bande (38) ;
- positionnement des bras à bobine (12, 18), pour pouvoir enrouler l'amorce de bande (38) ;
- enroulement de l'amorce de bande (38) par entraînement du cône de bobine ;
- application d'un adhésif, avant que l'amorce de bande (38) soit complètement enroulée, pour coller la face intérieure de l'amorce de bande (38) avec la surface de la dernière bobine résiduelle (36) ;
- fixation de l'amorce de bande (38), par pressage sur la dernière bobine de matériau (36) dans la zone de l'adhésif appliqué.

13. Procédé selon la revendication 12, **caractérisé en ce que** l'adhésif est pulvérisé à l'aide d'une buse à colle (40), sur un tronçon de surface de la dernière bobine résiduelle (36) qui, lors de l'enroulement complet de l'amorce de bande (38), est couvert par celle-ci.

14. Procédé selon la revendication 12 ou 13, **caractérisé en ce que** la longueur de l'amorce de bande (38) est déterminée à partir de la distance d'espacement entre une lame de frappe (30), qui coupe dans le changeur de bobines (01) la bande de matériau (24) en dévidement, et la dernière bobine résiduelle (36).

15. Procédé selon la revendication 9, **caractérisé en ce que**, lors de la détermination de la distance d'espacement, le diamètre résiduel, subsistant au moment du découpage, de la dernière bobine résiduelle (36) est mesuré ou calculé et pris en considération.

16. Procédé selon la revendication 6, **caractérisé en ce que** le jeu de données de bobines actualisé est retourné au système directeur hiérarchiquement supérieur.

17. Procédé selon la revendication 1, **caractérisé en ce que** les données caractéristiques actualisées de l'ancienne bobine de matériau (08) ou de la bobine résiduelle (36) contiennent des informations sur la quantité de matériau.

18. Procédé selon la revendication 1, **caractérisé en ce que** les données caractéristiques actualisées de l'ancienne bobine de matériau (08) ou de la bobine résiduelle (36) contiennent des informations sur la longueur de matériau et/ou le diamètre de bobine.

19. Procédé selon la revendication 3, **caractérisé en ce que** l'amorce de bande (38) est collée solidement.

20. Procédé selon la revendication 3, **caractérisé en ce qu'**on procède à un rétro-enroulement avec d'assurer l'amorce de bande (38).
